# FASCICULE DE BREVET EUROPEEN

(11) **EP 1 091 808 B1**
(45) Date de publication et mention de la délivrance du brevet: **09.07.2003**
(21) Numéro de dépôt: 99925064.0
(22) Date de dépôt: 10.06.1999
(51) Int. Cl.: B01L 3/00, G01N 33/543, G01N 33/558, G01N 33/76

(54) **DISPOSITIF DE DETERMINATION D'UN ANALYTE DANS UN ECHANTILLON LIQUIDE**
VORRICHTUNG ZUR BESTIMMUNG EINES ANALYTEN IN EINER FLÜSSIGEN PROBE
DEVICE FOR DETERMINING AN ANALYTE IN A LIQUID SAMPLE

(30) Priorité: 30.06.1998 FR 9808480
(43) Date de publication de la demande: 18.04.2001
(73) Titulaire: Vedalab, 61000 Alençon (FR)
(72) Inventeur: STANKOV, Milovan, F-61000 Alençon (FR); DONATI, Raphael, F-61250 Radon (FR)
(74) Mandataire: Guerre, Dominique
(86) Numéro de dépôt international: FR9901380
(87) Numéro de publication internationale: WO00000288

(56) Documents cités:
- EP-A- 0 306 336
- EP-A- 0 560 411
- WO-A-95/08761
- WO-A-97/26083
- WO-A-98/00712
- US-A- 5 611 995
- PATENT ABSTRACTS OF JAPAN vol. 095, no. 004, 31 mai 1995 (1995-05-31) & JP 07 027761 A (SANKYO CO LTD;OTHERS: 01), 31 janvier 1995 (1995-01-31)

## Description

La présente invention concerne un dispositif de détermination d'un analyte présent dans un échantillon liquide.

Par "analyte", on entend toute entité, chimique, biochimique, ou biologique, que l'on veut déterminer, c'est-à-dire identifier ou détecter, et/ou quantifier, et/ou mesurer.

A titre préférentiel, et de manière non exclusive, la présente invention sera introduite, définie, et décrite par référence à la détermination d'une entité biologique, notamment une hormone, par exemple l'hormone hcG permettant de détecter l'état de grossesse d'une femme.

Par "échantillon liquide", on entend tout échantillon dans lequel l'analyte recherché est en solution ou suspension, tel qu'il est directement appliqué ou traité par le dispositif de détermination dont il sera question ci-après. Cet échantillon liquide peut lui-même avoir été obtenu à partir d'un prélèvement ou autre échantillon contenant l'analyte, par exemple un fluide corporel, par traitement physique, et/ou chimique, et/ou biologique. Ceci signifie en particulier que le milieu de dissolution ou dispersion appartenant à l'échantillon liquide n'est pas nécessairement aqueux.

Conformément aux Figures 8 et 9 du document EP-A-0291 194, on a décrit un dispositif de détermination d'un analyte, en particulier pour la détermination de l'hormone hcG, répondant à la définition générale suivante.

Un tel dispositif comprend :
a) un support de préhension, ayant la forme d'un boîtier, comprenant à une extrémité une ouverture pour le passage du deuxième moyen de diffusion capillaire dont il sera question ci-après, saillant à l'extérieur du boîtier, et ayant une zone de collection d'un échantillon liquide ; ce boîtier comporte, à l'opposé de l'organe de captation, une fenêtre registrée avec au moins la zone aval du premier moyen de diffusion capillaire dont il sera question ci-après ;
b) ledit premier moyen de diffusion capillaire, dans une direction et un sens de référence, solidaire et fixé dans le support de préhension, comprenant une zone aval accessible à une observation externe, grâce à la fenêtre précitée registrée avec ladite zone aval ;
c) un ensemble de réactifs prédéterminés pour la détection et/ou quantification de l'analyte, comprenant :
   - un premier réactif comprenant un marqueur, visible et/ou mesurable, ce premier réactif étant disposé à l'état libre, dans une zone amont du premier moyen de diffusion capillaire ;
   - et un second réactif fixé, c'est-à-dire immobilisé, dans la zone aval du premier moyen de diffusion capillaire, pour la capture directe ou indirecte du premier réactif ;
d) ledit deuxième moyen de diffusion capillaire, ayant la forme d'un batonnet rigide, monté et solidaire du support de préhension, de manière à établir en permanence dans le boîtier une continuité d'écoulement capillaire, à partir de la zone de collection du deuxième moyen de diffusion capillaire, vers la zone amont du premier moyen de diffusion capillaire, puis de cette dernière vers la zone aval du premier moyen de diffusion capillaire,
e) et un capuchon amovible, de protection de la partie saillante du deuxième moyen de diffusion capillaire, et plus précisément de sa zone de collection.

Le fonctionnement du dispositif précédemment décrit se déduit de la description précédente.

L'utilisateur retire le capuchon, puis met l'échantillon liquide, par exemple un flot d'urine, en contact direct avec la zone de collection du deuxième moyen de diffusion capillaire. L'échantillon liquide migre d'abord, dans la direction de référence, vers la zone amont du premier moyen de diffusion capillaire, dans laquelle, d'une part il entraîne le premier réactif, et d'autre part l'analyte se lie à ce dernier, pour former un conjugué. Puis, toujours par migration capillaire de l'échantillon liquide, le conjugué précité parvient par entraînement capillaire dans la zone aval, dans laquelle le second réactif capture, et donc immobilise et concentre, directement ou indirectement, le premier réactif, et partant le conjugué. Par la fenêtre du boîtier, l'existence et/ou la quantité capturée du conjugué peut être lue, et/ou mesurée, directement ou indirectement, par exemple à l'oeil nu dans le cas d'un marqueur particulaire, ou par tous moyens de détection et/ou mesure appropriés.

Sans que l'ensemble de réactifs mis en oeuvre ou les réactifs soient précisés, par référence à ses figures 1 à 6, le document WO-A-97 26 083 décrit un dispositif de détermination d'un analyte dans un échantillon liquide, comprenant :
a) un support de préhension, ayant la forme d'un étui allongé et plat, ouvert à ses deux extrémités, comportant sur une face et à une première extrémité une fenêtre ; ce boîtier sert de coulisse à l'organe de captation de l'échantillon liquide dont il sera question ci-après.
b) un organe mobile à la manière d'un coulisseau, monté de manière déplaçable par rapport au support de préhension ; cet organe mobile consiste en un boîtier allongé, obtenu par assemblage définitif de deux parties ou coques complémentaires, et incorpore, en continuité d'écoulement capillaire, d'une part un premier moyen de diffusion capillaire, entièrement compris dans le boîtier, comprenant une zone aval accessible à une observation externe, et d'autre part un deuxième moyen de diffusion capillaire, compris pour partie dans le boîtier, et comprenant une zone extrême de collection de l'échantillon liquide, saillant à l'extérieur du boîtier ; le boîtier comporte par ailleurs, à l'opposé d'une partie permettant sa manipulation, une fenêtre registrée avec la zone aval du premier moyen de diffusion capillaire ; l'organe mobile est déplaçable par rapport au support de préhension, à partir d'une position de départ dans laquelle la zone de collection de l'échantillon liquide de l'organe mobile est susceptible d'être mise au contact de ce dernier, et dans laquelle la fenêtre du boîtier est masquée par le support de préhension, en dehors du support de préhension, à une position rétractée, dans laquelle, la zone de collection précitée est comprise et incorporée entièrement dans le support de préhension, et dans laquelle la fenêtre du boîtier est registrée avec celle du support de préhension, ce qui rend la zone aval du premier moyen de diffusion capillaire, accessible à une observation.

Le fonctionnement du dispositif précédemment décrit se déduit de sa structure :
- après collection de l'échantillon liquide, l'organe mobile est amené dans la position rétractée,
- le résultat de la réaction sur le premier moyen de diffusion capillaire, est observable au travers des deux fenêtres registrées de l'organe mobile et du support de préhension respectivement.

Les deux dispositifs précédemment décrits, ont en commun, d'une part la disposition des deux moyens de diffusion capillaire, sur un seul et même élément, à savoir le support de préhension dans le premier cas, et l'organe mobile dans le second cas, et d'autre part une continuité structurelle d'écoulement capillaire, c'est à dire permanente, de l'échantillon liquide du deuxième moyen de diffusion capillaire vers le premier moyen de diffusion capillaire.

La présente invention a pour objet un dispositif permettant de supprimer tout moyen supplémentaire de protection amovible de la zone de collection de l'échantillon liquide, tout en isolant cette dernière par rapport à l'extérieur du dispositif, tant que ce dernier n'est pas utilisé, c'est à dire mis en oeuvre ou armé pour le prélèvement d'un échantillon liquide, puis la lecture du résultat concernant l'analyte.
Par rapport au document WO 97/26083, un dispositif selon la présente invention se distingue en ce que la zone de transfert du deuxième moyen de diffusion capillaire est agencée de manière amovible, par rapport à une zone amont du premier moyen de diffusion capillaire, en sorte que, dans la position saillante de l'organe de captation, ladite zone de transfert n'est pas en continuité d'écoulement capillaire avec ladite zone amont, et dans la position rétractée dudit organe de captation, ladite zone de transfert et ladite zone amont sont en continuité d'écoulement capillaire, tandis qu'un ensemble de réactifs prédéterminé pour la détection et/ou quantification de l'analyte comprend au moins, d'une part un premier réactif comprenant un marqueur, visible et/ou mesurable, déposé à l'état libre, ou sur le premier moyen de diffusion capillaire, en amont de ladite zone aval, ou sur le second moyen de diffusion capillaire, et d'autre part un second réactif fixé dans la zone aval du premier moyen de diffusion capillaire, pour la capture directe ou indirecte du premier réactif.

Par conséquent, par rapport aux documents EP-A-0291 194 et WO-A-97 26083, le dispositif selon l'invention se distingue par la dissociation des deux moyens de diffusion capillaire, et par la possibilité d'isoler temporairement ces deux moyens vis à vis de l'écoulement capillaire de l'échantillon liquide.

Et de plus, par rapport au document WO-A-97 26083, le dispositif selon l'invention se distingue, outre l'ensemble de réactifs prédéterminés choisis pour la détection et/ou quantification de l'analyte, par le fait que le premier moyen de diffusion capillaire demeure du côté du support de préhension, et qu'en conséquence l'organe de captation est affecté pour l'essentiel au prélèvement de l'échantillon liquide.

L'invention apporte les avantages suivants.

La possibilité d'isoler, vis à vis de l'écoulement liquide les deux moyens de diffusion capillaire, permet de séparer et séquencer le prélèvement proprement dit, et la ou les réactions requises pour la détection et/ou quantification de l'analyte, à savoir d'effectuer ledit prélèvement avant la ou les réactions.

Ceci est important pour éviter le démarrage de la ou des réactions requises avant d'avoir permis un prélèvement d'une quantité maximum ou optimum de l'échantillon liquide à analyser.

Le déplacement du deuxième moyen de diffusion capillaire, à l'écart et à distance du premier moyen de diffusion capillaire, permet pour une longueur ou un encombrement donné du dispositif, de disposer d'une plus grande longueur de collection de l'échantillon liquide, dans la position saillante ou en saillie dudit dispositif.

Un dispositif selon l'invention peut être utilisé avec tout ensemble de réactifs prédéterminés, en fonction de l'analyte recherché dans l'échantillon liquide, d'une part, et du protocole opératoire retenu pour la détermination d'autre part.

Par réactif, on entend toute entité, chimique, biochimique, ou biologique susceptible de se lier avec l'analyte et/ou un autre réactif.

Par "lier", ou "liaison", on entend toute liaison forte, par exemple covalente, ou faible, par exemple du type antigène/anticorps ou avidine/streptavidine.

Préférentiellement, mais de manière non exclusive, les réactifs considérés selon l'invention sont des entités biologiques, du type ligand ou anti-ligand, et ceci par rapport à l'analyte ou un autre réactif, de type biologique. Dans cette catégorie, sont rangés les réactifs tels que anticorps, antigènes, haptènes, avidine/streptavidine, mais aussi les peptides, protéines, et polynucléotides.

A titre d'exemple, les premier et second réactifs sont respectivement deux anticorps monoclonaux spécifiques, identiques ou différents, dirigés contre l'analyte.

Par "marqueur", on entend toute entité physique, chimique, biochimique, ou biologique, permettant directement ou indirectement la détermination du premier réactif, en particulier lorsqu'il est lié, directement ou indirectement, à l'analyte. Un tel marqueur, connu en soi, peut être par exemple une enzyme, ou encore des particules métalliques, par exemple des particules d'or, obtenues par exemple à partir d'or colloïdal.

Selon l'invention, le premier réactif est déposé sur le second moyen de diffusion capillaire, en particulier en aval de la zone de collection de l'organe de captation, ou encore le premier réactif est déposé sur le premier moyen de diffusion capillaire, en particulier en aval de la zone amont dudit premier moyen, mais en amont de la zone aval accessible à une observation externe.

De manière connue en soi, l'ensemble des réactifs prédéterminés en fonction de l'analyte et du protocole de détermination, peut être mis en oeuvre selon différents formats :
- selon un format sandwich, les premier et second réactifs sont alors prédéterminés pour se lier respectivement et spécifiquement avec l'analyte, par exemple sur deux sites épitopiques, identiques ou différents de l'analyte, lorsqu'il consiste en une molécule biologique ;
- selon un format compétition, le premier réactif ou le second réactif est prédéterminé à l'identique ou de manière similaire à l'analyte, pour se lier avec l'autre réactif, en compétition avec l'analyte.

Et encore, dans le cas d'un analyte constitué par une entité biologique comprenant deux ligands, susceptibles de se lier respectivement avec le premier réactif et un troisième réactif, ce dernier est déposé à l'état libre, sur un support poreux, en l'occurrence le second moyen de diffusion capillaire ou le premier moyen de diffusion capillaire, à un endroit fonctionnellement en amont de la zone aval du premier moyen de diffusion. Et le deuxième réactif est prédéterminé pour la capture du troisième réactif.

Pour contrôler que la ou les réactions nécessaires à la détermination de l'analyte ont bien eu lieu, un autre réactif prédéterminé pour se lier directement ou indirectement avec le premier réactif, est fixé dans une zone adjacente mais en aval de la zone aval du premier moyen de diffusion, cette zone adjacente étant également accessible à une observation externe.

A titre d'exemple, le premier réactif comprend un marqueur particulaire, par exemple des particules d'or, visibles et/ou mesurables directement, lorsqu'il est concentré dans la zone aval du premier moyen de diffusion.

La présente invention est maintenant décrite par référence au dessin annexé, dans lequel :
- **la figure 1** représente en perspective, avec arrachement partiel, dans la position saillante de l'organe de captation, un dispositif selon un premier mode d'exécution de l'invention ;
- **la figure 2** représente le dispositif représenté à la figure 1, en coupe longitudinale et verticale, dans la position rétractée de l'organe de captation ;
- **la figure 3** représente une vue en perspective, dans la position saillante de l'organe de captation, un dispositif selon un deuxième mode d'exécution de l'invention ;
- **la figure 4** représente une vue éclatée en perspective du dispositif représenté à la figure 3, dans la position rétractée de l'organe de captation ;
- **la figure 5** représente une vue en coupe longitudinale et horizontale du dispositif représenté à la figure 4, dans la position rétractée de l'organe de captation ;
- **la figure 6** représente une vue en coupe transversale au niveau de l'organe 42b de maintien en position du bâtonnet 41, du dispositif représenté aux figures 4 et 5 ;
- **la figure 7** représente une vue éclatée du premier moyen de diffusion capillaire, identique pour les deux modes d'exécution de l'invention, et mis en oeuvre dans la même position, comme montré par les figures 1 et 2 en particulier.

Conformément aux figures 1 et 2, un dispositif selon l'invention comprend :
- un support de préhension 1 ayant la forme d'un boîtier, comprenant, à une extrémité distale une ouverture 1c pour le passage de l'organe de captation 4 décrit ci-après vers la position saillante, et à l'opposé de cette extrémité une fenêtre 1d registrée avec au moins une zone aval 2a du premier moyen 2 de diffusion capillaire, décrit ci-après ;
- le premier des deux moyens de diffusion capillaire, ayant la forme d'une bandelette multi-couche, solidaire du support de préhension 1, et comprenant la zone aval 2a accessible à une observation externe ; ce premier moyen est plus particulièrement représenté en vue éclatée à la figure 2, et sera décrit ci-après en détail ;
- un ensemble de réactifs prédéterminés pour la détection et/ou quantification de l'analyte, comprenant au moins :
   * un premier réactif 31, comprenant un marqueur visible et/ou mesurable, ce premier réactif étant disposé à l'état libre sur le premier moyen de diffusion 2, en particulier en aval de la zone amont 2b, dont il sera question ci-après ;
   * et un second réactif 32 fixé dans la zone aval 2a du premier moyen de diffusion 2, pour la capture directe ou indirecte du premier réactif ;
   * un autre réactif 33, prédéterminé pour se lier avec le premier réactif 31, fixé dans une zone 2c, adjacente, mais en aval de la zone aval 2a précitée du premier moyen 2 de diffusion, cette zone adjacente étant également accessible à une observation externe, par exemple avec la même fenêtre 1d du boîtier 1 ;
- un organe de captation 4 de l'échantillon liquide, monté sur le support 1 de manière amovible, ou inversement ; cet organe 4 comporte un deuxième moyen 41 de diffusion capillaire, dans la même direction et le même sens 60 que ceux déterminés par le premier moyen 2 de diffusion capillaire ; ce deuxième moyen 41 s'étend de la zone de collection 41a de l'échantillon, à une zone de transfert 41b de ce dernier ; cet organe de captation 4 est mobile et déplaçable en translation, par rapport au support de préhension 1, entre deux positions extrêmes, à savoir l'une saillante (cf. figure 1) par rapport audit support de préhension, dans laquelle la zone de collection 41a est susceptible d'être mise en contact avec l'échantillon liquide, en dehors du support de préhension, et dans laquelle la zone de transfert (41b) n'est pas en continuité d'écoulement capillaire avec, et donc isolée par rapport à la zone amont (2b) du premier moyen (2) de diffusion capillaire, et l'autre rétractée (cf. figure 2), dans laquelle la zone de collection 41a est comprise dans ledit support de préhension, et dans laquelle la zone de transfert (41b) du deuxième moyen (41) de diffusion capillaire est, de manière amovible, c'est à dire temporaire, en continuité d'écoulement capillaire avec la zone amont (2b) du premier moyen (2) de diffusion capillaire ; ce qui explique que l'organe de captation 4 et le support de préhension 1 sont allongés selon la direction de translation.

En correspondance avec la structure générale décrite précédemment :
- la zone amont 2b du premier moyen 2 de diffusion capillaire est agencée pour venir, de manière amovible ou temporaire, en continuité d'écoulement capillaire avec la zone de transfert 41b du second moyen 41 de diffusion capillaire, dans la position rétractée de l'organe de captation 4, et pour être isolée vis à vis du même écoulement capillaire, par rapport à la même zone de transfert 41b, dans la position saillante de l'organe de captation 4.
- et le premier réactif 31 est déposé à l'état libre sur le premier moyen de diffusion 2, comme décrit précédemment, dans une zone 2a en aval de la zone amont 2b ; mais bien entendu, le premier réactif peut être déposé directement dans la zone amont 2b du premier moyen 2 de diffusion capillaire, ou encore directement sur le deuxième moyen 41 de diffusion capillaire.

Pour actionner le déplacement de l'organe de captation 4, comme montré à la figure 2, le support de préhension 1 comporte une glissière longitudinale 5, dont la forme est adaptée à la trajectoire de déplacement dudit organe 4, et ce dernier comporte un organe 6 de commande manuelle traversant cette glissière. La course de l'organe 6 dans la glissière 5 détermine le deux positions extrêmes de l'organe de captation 4, et comme montré à la figure 2, a une longueur supérieure à la longueur de recouvrement de la zone de transfert 41b du deuxième moyen 41 de diffusion capillaire, et de la zone amont (2b) du premier moyen de diffusion capillaire, dans la position rétractée du dispositif.

Comme montré plus particulièrement par la figure 7, le premier moyen 2 de diffusion capillaire est obtenu par assemblage de différentes sections ou morceaux, eux-mêmes fixés sur une bande 28 en matière plastique transparente, et en continuité permanente d'écoulement capillaire une fois assemblés les uns aux autres.

Conformément à la figure 7, et dans le sens et la direction 60 de l'écoulement capillaire, en plus de la bande 28 transparente, le premier moyen de diffusion capillaire 2 comporte :
- une première section 21 de porosité relativement importante, par exemple en cellulose, avec une taille de pores comprise entre 2 µm et 50 µm, agencée pour venir en continuité d'écoulement capillaire avec la zone de transfert 41b du second moyen 41 de diffusion capillaire ; c'est cette section qui constitue la zone amont 2b du premier moyen 2 de diffusion ;
- une section 22 constituée par exemple en fibre de verre, ayant une taille de pores comprise entre 2 µm et 500 µm, sur laquelle est déposé à l'état libre le premier réactif 31 ;
- une section 24 de porosité relativement faible, par exemple constituée en nitrocellulose, avec une porosité comprise entre 1 µm et 30 µm, comportant, et la zone aval 2a dans laquelle est fixé le second réactif 32, et la zone adjacente dans laquelle est fixé l'autre réactif 33, ces deux zones étant accessibles à une observation externe par la fenêtre registrée 1d du boîtier 1 ;
- une section 27, constituée par exemple en cellulose, ayant une porosité comprise entre 2 µm et 50 µm, pour le recueil par absorption de l'ensemble des liquides ayant circulé sur le premier moyen 2 de diffusion capillaire, au-delà des zones aval 2a ; cette section de recueil est donc solidaire du support préhension 1, et disposée en aval et en continuité d'écoulement capillaire avec la zone aval 2a du premier moyen de diffusion capillaire 1.

Le dispositif conforme aux figures 3 à 5 a la même structure générale que celle définie précédemment. Les mêmes références numériques identifient des pièces ou composants ayant la même fonction que celle décrite par référence aux figures 1 et 2. Seules les différences suivantes seront décrites ci-après.

L'organe de captation 4 comprend un chariot 42 de support du second moyen 41 de diffusion capillaire, compris dans le boîtier 1 ou support de préhension. Ce dernier et le chariot 42 comportent des moyens de guidage en déplacement dudit chariot, plus particulièrement visibles sur la figure 6, consistant en deux glissières 45 et 46 appartenant au boîtier 1, l'une supérieure et l'autre inférieure, et alignées, et en deux nervures correspondantes 43 et 44 appartenant au chariot 42, coulissant dans les glissières 45 et 46 respectivement.

Le second moyen de diffusion 41 a la forme d'un bâtonnet relativement rigide, et le chariot 42 comporte une butée arrière 42a par rapport au sens de déplacement dudit chariot, et un organe 42b de maintien en position du bâtonnet 41, ayant la forme d'un anneau.

Le boîtier 1 intègre également un moyen 47 d'actionnement du chariot 42, avec une commande manuelle 48. Plus précisément, le moyen d'actionnement 47 comprend une bande 49 semi-rigide, conformée en épingle, dont une branche 49a comporte sur sa face extérieure un organe 48 de préhension, et dont l'autre branche a une extrémité liée au chariot 42. En correspondance, le boîtier 1 comprend un chemin 50 de guidage et tirage de la bande, également conformé en épingle, et d'autre part une fenêtre 1f adaptée au passage de l'organe de préhension 48, dont la longueur est adaptée à la course de déplacement de l'organe de captation 4. comme le montre bien le rapprochement des figures 4 et 5, cette course a une longueur bien supérieure à la longueur de recouvrement de la zone de transfert 41 b du deuxième moyen de diffusion capillaire 41, et de la zone amont 2b du premier moyen de diffusion capillaire 2, dans la position rétractée du dispositif.

Par conséquent, en repoussant l'organe 48 de préhension vers l'extrémité proximale du boîtier 1, comme montré à la figure 3, la bande 49 circule dans le chemin 50 de guidage et repousse le chariot 42 vers la position saillante de l'organe de captation 2. En sens inverse, le chariot 42 est déplacé vers la position rétractée de l'organe de captation 4.

Comme le montrent également les figures 4 et 5, le premier moyen 2 de diffusion capillaire est serré et maintenu à l'intérieur du boîtier entre des nervures le disposées parallèlement à la direction 60 du flux capillaire.

Le fonctionnement d'un dispositif selon l'invention se déduit de la description précédente :
- au départ, c'est-à-dire avant utilisation, l'organe 4 de captation est dans la position rétractée (cf. Fig.2 et 4), de telle sorte que le boîtier 1 est une entité fermée, à l'exception de la fenêtre 1d ; dans le cas de la figure 1, c'est un volet 61, solidaire de l'extrémité proximale de l'organe de captation 4, qui ferme l'ouverture 1c ; et dans le cas des figures 4 et 5, c'est l'extrémité de la bande 49 semi-rigide, opposée au chariot 42, qui obture l'ouverture 1c (cf. figure 5) ;
- par l'organe de commande 6 ou 48, l'utilisateur amène l'organe de captation 4 dans la position saillante, dans laquelle un flux ou échantillon liquide contenant l'analyte est mis en contact avec la zone de collection 41a ;
- avec la même main, le même organe de captation est ramené dans la position rétractée, avec fermeture de l'ouverture 1c, comme décrit précédemment
- c'est uniquement dans cette dernière position, sans autre intervention de l'utilisateur, que l'échantillon liquide migre successivement du deuxième moyen de diffusion capillaire 41, vers le premier moyen de diffusion capillaire 42, et sur ce dernier de l'amont vers l'aval ; les réactions générées par les réactifs précédemment décrits s'effectuent ; le résultat est accessible à une observation externe par la fenêtre 1d, par exemple à l'oeil nu ;
- puis le dispositif de détermination, à usage unique, peut être jeté, dans la position rétractée des Figures 2 et 4.

Conformément à la figure 5, par rapport au sens de l'observation par la fenêtre 1d, on observera que la zone de transfert 41b du deuxième moyen 41 de diffusion capillaire vient au-dessous de la zone amont 2b du premier moyen 2 de diffusion capillaire, dans la position rétractée de l'organe 4 de captation, et ce pour favoriser l'écoulement capillaire à la jonction entre les deux moyens 2 et 41 de diffusion capillaire, dans la position rétractée de l'organe de captation 4.

## Revendications

1. Dispositif de détermination d'un analyte dans un échantillon liquide, comprenant :
a) un support de préhension (1) ;
b) un premier moyen (2) de diffusion capillaire dans une direction de référence (60), solidaire du support de préhension (1), comprenant une zone aval (2a) accessible à une observation externe ;
c) un réactif prédéterminé (32) pour la détection et/ou quantification de l'analyte, fixé dans la zone aval (2a) du premier moyen de diffusion capillaire ;
d) un deuxième moyen (41) de diffusion capillaire, avec, d'une part une zone de collection (41a) dudit échantillon, et d'autre part une zone de transfert (41b) opposée à ladite zone de collection (41a) ;
e) un organe de captation (4) de l'échantillon liquide, duquel est solidaire le deuxième moyen de diffusion capillaire (41), monté de manière déplaçable par rapport au support de préhension, entre deux positions extrêmes, à savoir :
- l'une saillante par rapport audit support de préhension, dans laquelle la zone de collection (41a) du deuxième moyen (41) de diffusion capillaire est susceptible d'être mise au contact de l'échantillon liquide, en dehors du support de préhension,
- et l'autre rétractée, dans laquelle la zone de collection (41a) du deuxième moyen (41) de diffusion capillaire est comprise dans le support de préhension,
**caractérisé en ce que** la zone de transfert (41b) du deuxième moyen (41) de diffusion capillaire est agencée de manière amovible, par rapport à une zone amont (2b) du premier moyen (2) de diffusion capillaire, en sorte que, dans la position saillante de l'organe de captation (4) ladite zone de transfert (41b) n'est pas en continuité d'écoulement capillaire avec ladite zone amont (2b), et dans la position rétractée dudit organe de captation (4), ladite zone de transfert (41b) et ladite zone amont (2b) sont en continuité d'écoulement capillaire, tandis qu'un ensemble de réactifs prédéterminé pour la détection et/ou quantification de l'analyte comprend au moins, d'une part un réactif (31) comprenant un marqueur, visible et/ou mesurable, déposé à l'état libre, ou sur le premier moyen de diffusion capillaire (2), en amont de ladite zone aval (2a), ou sur le second moyen (41) de diffusion capillaire, et d'autre part le réactif fixé dans la zone aval (2a) du premier moyen de diffusion capillaire, pour la capture directe ou indirecte du réactif comprenant le marqueur.

2. Dispositif selon la revendication 1, **caractérisé en ce que** le réactif (31) comprenant le marqueur est déposé sur le second moyen de diffusion (41), en particulier en aval de la zone de collection (41a).

3. Dispositif selon la revendication 1, **caractérisé en ce que** le réactif (31) comprenant le marqueur est déposé sur le premier moyen de diffusion (2), en particulier en aval de ladite zone amont (2b).

4. Dispositif selon la revendication 1, **caractérisé en ce que** le support de préhension (1) a la forme d'un boîtier comprenant, à une extrémité une ouverture (1c) pour le passage de l'organe de captation (4) vers la position saillante, et à l'opposé de ladite extrémité une fenêtre registrée (1d) avec au moins la zone aval (2a) du premier moyen (2) de diffusion capillaire.

5. Dispositif selon la revendication 1, **caractérisé en ce que** le support de préhension (1) comporte une glissière (5) dont la forme est adaptée à la trajectoire de déplacement de l'organe de captation (4), et ledit organe de captation comporte un organe (6) de commande manuelle, traversant ladite glissière.

6. Dispositif selon la revendication 1, **caractérisé en ce que** l'organe de captation (4) est mobile et déplaçable en translation par rapport au support de préhension (1), et ledit organe et ledit support étant allongés selon la direction de translation.

7. Dispositif selon la revendication 1, **caractérisé en ce que** le premier moyen (2) de diffusion capillaire comporte deux sections distinctes, en continuité permanente d'écoulement capillaire, à savoir une première section (21) de porosité relativement importante, agencée pour venir, de manière amovible, en continuité d'écoulement capillaire avec la zone de transfert (41b) du second moyen (41) de diffusion capillaire, et une deuxième section (24) de porosité relativement faible, comportant ladite zone aval (2a).

8. Dispositif selon la revendication 4, caractérisé en ce l'organe de captation (4) comprend un chariot (42) de support du second moyen (41) de diffusion capillaire, le boîtier et le chariot comportent des moyens (43 à 46) de guidage en déplacement dudit chariot, et le boîtier intègre un moyen (47) d'actionnement dudit chariot, avec commande manuelle (48).

9. Dispositif selon la revendication 8, **caractérisé en ce que** le second moyen de diffusion (41) a la forme d'un bâtonnet, et le chariot comporte une butée arrière (42a) par rapport au sens de déplacement, et un organe (42b) de maintien en position dudit bâtonnet.

10. Dispositif selon la revendication 8, **caractérisé en ce que** le moyen d'actionnement (47) comprend une bande (49) semi-rigide, conformée en épingle, dont une branche (49a) comporte sur sa face extérieure un organe (48) de préhension, et dont l'autre branche (49b) a une extrémité liée au chariot (42), et **en ce que** le boîtier (1) comprend, d'une part un chemin (50) de tirage de la bande, également conformé en épingle, et d'autre part une fenêtre (1d) adaptée au passage de l'organe (48) de préhension, dont la longueur est adaptée à la course de déplacement de l'organe de captation (4).

11. Dispositif selon la revendication 4, **caractérisé en ce que** le premier moyen (2) de diffusion capillaire est serré et maintenu à l'intérieur du boîtier, entre des nervures (1c) s'étendant parallèlement à la direction du flux capillaire.

## Patentansprüche

1. Vorrichtung zur Bestimmung eines Analyten in einer flüssigen Probe, mit:
a) einem greifbaren Träger (1);
b) einem ersten Mittel (2) für kapillare Diffusion in einer Referenzrichtung (60), wobei das Mittel mit dem greifbaren Träger (1) verbunden ist und eine für eine externe Beobachtung zugängliche, stromabwärts gelegene Zone (2a) aufweist;
c) einem vorbestimmten Reagens (32) für die Detektion und/oder Quantifizierung des Analyten, das in der stromabwärts gelegenen Zone (2a) des ersten Mittels für kapillare Diffusion fixiert ist;
d) einem zweiten Mittel (41) für kapillare Diffusion, mit einerseits einer Sammelzone (41a) für die genannte Probe und andererseits einer von der Sammelzone (41a) abgelegenen Transferzone (41b);
e) einem Aufnahmeorgan (4) für die flüssige Probe, mit dem das zweite Mittel (41) für kapillare Diffusion verbunden ist, und das bezogen auf den greifbaren Träger zwischen zwei Extremstellungen verschiebbar angeordnet ist, von denen:
- die eine Stellung bezogen auf den greifbaren Träger vorsteht, wobei in dieser Stellung die Sammelzone (41a) des zweiten Mittels (41) für kapillare Diffusion außerhalb des greifbaren Trägers mit der flüssigen Probe in Kontakt gelangen kann,
- die andere Stellung zurückgezogen ist, wobei in dieser Stellung die Sammelzone (41a) des zweiten Mittels (41) für kapillare Diffusion in dem greifbaren Träger aufgenommen ist,
**dadurch gekennzeichnet, daß** die Übertragungszone (41b) des zweiten Mittels (41) für kapillare Diffusion bezogen auf eine stromaufwärts gelegene Zone (2b) des ersten Mittels (2) für kapillare Diffusion auf bewegliche Weise derart angeordnet ist, daß in der vorstehenden Stellung des Aufnahmeorgans (4) die Übertragungszone (41b) mit der stromaufwärts gelegenen Zone (2b) nicht in Verbindung für kapillaren Fluß steht, und daß in der zurückgezogenen Stellung des Aufnahmeorgans (4) die Übertragungszone (41b) und die stromaufwärts gelegene Zone (2b) in Verbindung für kapillaren Fluß stehen, und daß eine Anordnung von vorbestimmten Reagenzien für die Detektion und/oder Quantifizierung des Analyten wenigstens einerseits ein Reagens (31) mit einem sichtbaren und/oder meßbaren Marker umfaßt, das in freiem Zustand entweder auf dem ersten Mittel (2) für kapillare Diffusion stromaufwärts von der stromabwärts gelegenen Zone (2a) oder auf dem zweiten Mittel (41) für kapillare Diffusion angeordnet ist, und andererseits das in der stromabwärts gelegenen Zone (2a) des ersten Mittels für kapillare Diffusion fixierte Reagens zum direkten oder indirekten Fangen des den Marker enthaltenden Reagens umfaßt.

2. Vorrichtung nach Anspruch 1, **dadurch gekennzeichnet, daß** das den Marker enthaltende Reagens (31) auf dem zweiten Mittel (41) für Diffusion angeordnet ist, insbesondere stromabwärts von der Sammelzone (41a).

3. Vorrichtung nach Anspruch 1, **dadurch gekennzeichnet, daß** das den Marker enthaltende Reagens (31) auf dem ersten Mittel (2) für Diffusion angeordnet ist, insbesondere stromabwärts von der stromaufwärts gelegenen Zone (2b).

4. Vorrichtung nach Anspruch 1, **dadurch gekennzeichnet, daß** der greifbare Träger (1) die Form eines Gehäuses hat, mit einer Öffnung (1c) für den Durchgang des Aufnahmeorgans (4) in die vorstehende Stellung an einem Ende und gegenüber von dem genannten Ende gelegen ein Anzeigefenster (1d) mit wenigstens der stromabwärts gelegenen Zone (2a) des ersten Mittels (2) für kapillare Diffusion.

5. Vorrichtung nach Anspruch 1, **dadurch gekennzeichnet, daß** der greifbare Träger (1) eine Gleitführung (5) trägt, deren Form an den Verschiebeweg des Aufnahmeorgans (4) angepaßt ist, und daß das Aufnahmeorgan ein Organ (6) für manuelle Betätigung umfaßt, das die genannte Gleitführung durchsetzt.

6. Vorrichtung nach Anspruch 1, **dadurch gekennzeichnet, daß** das Aufnahmeorgan (4) bezogen auf den greifbaren Träger beweglich und im Sinne einer Verschiebung verstellbar ist, und daß das genannte Organ und der genannte Träger in der Richtung der Verschiebung verlängert ausgebildet sind.

7. Vorrichtung nach Anspruch 1, **dadurch gekennzeichnet, daß** das erste Mittel (2) für kapillare Diffusion zwei verschiedene Abschnitte trägt, die in permanenter Verbindung für kapillaren Fluß sind, nämlich einen ersten Abschnitt (21) von relativ großer Porosität, der so angeordnet ist, daß er auf lösbare Weise mit der Übertragungszone (41b) des zweiten Mittels (41) für kapillare Diffusion in Verbindung für kapillaren Fluß gelangt, und einen zweiten Abschnitt (24) mit relativ geringer Porosität, der die genannte stromabwärts gelegene Zone (2a) trägt.

8. Vorrichtung nach Anspruch 4, **dadurch gekennzeichnet, daß** das Aufnahmeorgan (4) einen Schlitten (42) zur Unterstützung des zweiten Mittels (41) für kapillare Diffusion umfaßt, wobei das Gehäuse und der Schlitten Mittel (43 bis 46) für die Führung der Verschiebung des genannten Schlittens aufweisen, und das Gehäuse ein Mittel (47) zur Betätigung des Schlittens mit manueller Bedienung (48) beinhaltet.

9. Vorrichtung nach Anspruch 8, **dadurch gekennzeichnet, daß** das zweite Mittel (41) für Diffusion die Form eines Stäbchens aufweist, und daß der Schlitten einen bezogen auf die Verschiebungsrichtung hinteren Anschlag (42a) sowie ein Organ (42b) aufweist, um das genannte Stäbchen in Position zu halten.

10. Vorrichtung nach Anspruch 8, **dadurch gekennzeichnet, daß** das zur Betätigung vorgesehene Mittel (47) einen wie eine Sicherheitsnadel ausgebildeten, halbstarren Rand (49) aufweist, dessen einer Schenkel (49a) auf seiner Außenfläche ein greifbares Organ (48) trägt, und dessen anderer Schenkel (49b) ein mit dem Schlitten (42) verbundenes Ende aufweist, und dadurch, daß das Gehäuse (1) einerseits eine gleichfalls in Form einer Sicherheitsnadel ausgebildete Bahn (50) für die Zugwirkung des Randes und andererseits ein Fenster (1d) aufweist, das für den Durchgang des greifbaren Organs (48) ausgebildet ist, und dessen Länge an den Verstellweg des Aufnahmeorgans (4) angepaßt ist.

11. Vorrichtung nach Anspruch 4, **dadurch gekennzeichnet, daß** das erste Mittel (2) für kapillare Diffusion im Inneren des Gehäuses zwischen Rippen (1c) eingeklemmt und gehalten ist, die sich parallel zur Richtung des kapillaren Flusses erstrecken.

## Claims

1. Device for determination of an analyte in a liquid sample, comprising:
a) a support (1) to be gripped;
b) a first means (2) for capillary diffusion in a reference direction (60), secured to the support (1) to the gripped, comprising a downstream zone (2a) which is accessible to external observation;
c) a predetermined reagent (32) for detecting and/or quantifying the analyte, fixed in the downstream zone (2a) of the first capillary diffusion means;
d) a second capillary diffusion means (41) with, on the one hand, a zone (41a) for collecting the said sample and, on the other hand, a transfer zone (41b) opposite the said collection zone (41a);
e) a component (4) for taking up the liquid sample, to which the second capillary diffusion means (41) is secured, mounted so that it can move with respect to the said support to be gripped, between two extreme positions, namely:
- one which protrudes from the said support to be gripped, in which the collecting zone (41a) of the second capillary diffusion means (41) can be brought into contact with the liquid sample outside of the support to be gripped,
- and the other which is retracted, in which the collection zone (41a) of the second capillary diffusion means (41) is contained in the support to be gripped,
**characterized in that** the transfer zone (41b) of the second capillary diffusion means (41) is arranged removably, with respect to an upstream zone (2b) of the first capillary diffusion means (2), so that when the take-up member (4) is in the protruding position), the said transfer zone (41b) is not in capillary flow continuity with the said upstream zone (2b), and when the said take-up member (4) is in the retracted position, the said transfer zone (41b) and the said upstream zone (2b) are in capillary flow continuity, whereas a predetermined set of reagents for detecting and/or quantifying the analyte comprises, at least, on the one hand, a reagent (31) comprising a visible and/or measurable marker, deposited in the free state either on the first capillary diffusion means (2), upstream of the downstream zone (2a), or on the second capillary diffusion means (41) and, on the other hand, the reagent fixed in the downstream zone (2a) of the first capillary diffusion means for the direct or indirect take-up of the reagent comprising the marker.

2. Device according to Claim 1, **characterized in that** the reagent (31) comprising the marker is deposited on the second diffusion means (41), in particular downstream of the collection zone (41a).

3. Device according to Claim 1, **characterized in that** the reagent (31) comprising the marker is deposited on the first diffusion means (2), in particular downstream of the said upstream zone (2b).

4. Device according to Claim 1, **characterized in that** the support (1) to be gripped is in the form of a kit which, at one end, comprises an opening (1c) for the take-up component (4) to pass through into the protruding position, and on the opposite side from the said end, a window (1d) registered with at least the downstream zone (2a) of the first capillary diffusion means (2).

5. Device according to Claim 1, **characterized in that** the support (1) to be gripped includes a slideway (5) whose shape is adapted to the path along which the take-up component (4) moves, and the said take-up component includes a manual control component (6) passing through the said slideway.

6. Device according to Claim 1, **characterized in that** the take-up component (4) can be moved and be translated relative to the support (1) to be gripped, and the said component and the said support are elongated in the translation direction.

7. Device according to Claim 1, **characterized in that** the first capillary diffusion means (2) includes two separate sections, in permanent capillary flow continuity, namely a first section (21) of relatively high porosity, designed to come removably into capillary flow continuity with the transfer zone (41b) of the second capillary diffusion means (41), and a second section (24) of relatively low porosity, including the said downstream zone (2a).

8. Device according to Claim 4, **characterized in that** the take-up component (4) comprises a carriage (42) for supporting the second capillary diffusion means (41), the kit and the carriage includes means (43 to 46) for guiding the said carriage as it moves, and the kit incorporates a means (47) for actuating the said carriage, with manual control (48).

9. Device according to Claim 8, **characterized in that** the second diffusion means (41) is in the form of a stick, and the carriage includes a rear stop (42a) relative to the direction of movement, and a component (42b) for holding the said stick in position.

10. Device according to Claim 8, **characterized in that** the actuation means (47) comprises a hairpin-shaped semirigid band (49), one branch (49a) of which has a component (48) to be gripped on its outer face, and the other branch (49b) of which has an end joined to the carriage (42), and **in that** the kit (1) comprises, on the one hand, a path (50) which is intended for pulling the band and is also shaped as a hairpin, and on the other hand a window (1d) which is designed for the passage of the component (48) to be gripped, and whose length is adapted to the displacement travel of the take-up component (4).

11. Device according to Claim 4, **characterized in that** the first capillary diffusion means (2) is clamped and held inside the kit, between ribs (1c) extending parallel to the direction of the capillary flow.
